# EUROPÄISCHE PATENTSCHRIFT

(11) **EP 1 298 628 B1**
(45) Veröffentlichungstag und Bekanntmachung des Hinweises auf die Patenterteilung: **07.03.2007**
(21) Anmeldenummer: 02019499.9
(22) Anmeldetag: 31.08.2002
(51) Int. Cl.: G09F 9/302

(54) **Darstellung von griechischen und hebräischen Buchstaben in einem Display eines Kraftfahrzeuges**
Method of displaying Greek or Hebraic characters in a display of a vehicle
Méthode d'affichage de caractères grecs ou hebreux dans le display d'un vehicule

(30) Priorität: 26.09.2001 DE 10147541
(43) Veröffentlichungstag der Anmeldung: 02.04.2003
(73) Patentinhaber: MAN Nutzfahrzeuge Aktiengesellschaft, 80976 München (DE)
(72) Erfinder: Spaderna, Josef, Dipl.-Ing., 85229 Markt Indersdorf (DE)

(56) Entgegenhaltungen:
- US-A- 2 981 020

## Beschreibung

In der ISO 8859-7 ist die Darstellung der Buchstaben, Zeichen und Zahlen der griechischen und in der ISO 8859-8 die der hebräischen Schrift genormt, im folgenden ISO-Original genannt.

Die Schriftzeichen nach Fig. 2 und Fig. 4 sind vom Internet abgerufen.

Ein Feld des ISO-Originals ist quadratisch und sind 24 x 24 Pixel je Feld.

Wenn man nun davon ausgeht, dass ein Feld aus technischen Gründen 8 x 16 Pixel sein muss, so sind die Buchstaben und Zeichen, allgemein betrachtet, nicht mehr so darstellbar, wie dies nach dem ISO-Original vorgeschlagen ist.

In dem genannten Fall müssten die Buchstaben entweder viel kleiner werden, oder, wenn man das Feld auf der einen Kante verkleinern und auf der anderen Kante vergrößern würde, würden die Buchstaben oben oder unten abgeschnitten werden. Die Buchstaben wären deshalb in beiden Fällen weniger gut oder teilweise nicht mehr lesbar.

Eine Anzeige im Display eines Fahrzeuges muss, ohne Anstrengung für den Fahrzeugführer, schnell und gut lesbar sein.

Fahrzeugzustände werden im Normalfall durch textliche Hinweise dem Fahrzeugführer mitgeteilt. Dazu ist eine schnelle und eindeutige Erfassbarkeit der dargebotenen Hinweise eine Voraussetzung, die wiederum von der Lesbarkeit des verwendeten Zeichensatzes abhängig ist.

Diese Forderung erfüllt das ISO-Original aus den genannten Gründen nicht.

Weiterhin ist die Ausnutzung eines Feldes des ISO-Originals in der Größe von 24 x 24 Pixel mit einem Buchstaben gering, d. h. die Feldfläche ist von einem Buchstaben schlecht ausgenutzt.

Weiterhin ist die Strichstärke der Buchstaben zu gering.

Aus der Original-ISO-Abbildung ist die Trennung jedes Pixelfeldes, Pitch genannt, das im Display des Anmelders etwa 0,1 mm dick ist, nicht erkennbar. In Wirklichkeit erscheint jedoch, weil das Verhältnis Strichstärke zu Pitchstärke bei dünnen Strichstärken größer ist als bei dicken Strichstärken, die Schrift bzw. jeder Buchstabe fahl.

Auch aus diesem Grund ist das ISO-Original für ein Display in einem Fahrzeug ungeeignet.

Weiterhin, dies hat eine Untersuchung im Hause des Anmelders ergeben, sind die Kleinbuchstaben des ISO-Originals nicht der Grundlinie zugeordnet.

Dies ergibt bei der Darstellung von Wörtern ein unschönes Schriftbild.

Einen Fahrzeugführer könnte das stören und seine Aufmerksamkeit im Straßenverkehr beeinträchtigen oder er könnte die Anzeige ignorieren.

Aufgabe der Erfindung ist es, Buchstaben für ein Fahrzeugdisplay nachgebildet so darzustellen, dass es vom Fahrzeugführer gut lesbar ist.

Die Aufgabe wird erfindungsgemäß durch die Merkmale des Anspruches 1 gelöst.

Dadurch, dass die Buchstaben möglichst feldfüllend nachgebildet sind und die Strichstärke, soweit möglich, zwei Pixel beträgt, ist die Schrift in Griechisch oder Hebräisch sehr gut in einem Fahrzeugdisplay lesbar.

In der Zeichnung ist ein Ausführungsbeispiel der Erfindung schematisch dargestellt.

In der Fig. 1 sind die erfindungsgemäß nachgebildeten Buchstaben, Zeichen und Zahlen, die dem ISO-Original entsprechen, dargestellt. Die Buchstaben, Zeichen und Zahlen je Feld werden durch aufleuchtbare Pixel gebildet. Jedes Feld hat in dem hier dargestellten Beispiel 8 x 16 Pixel. Die Pixelfelder sind durch Pitches in der Breite von 0.1 mm voneinander getrennt. Die Pitches sind in der Grundfarbe des Displays gehalten und mit dem bloßen Auge nicht erkennbar.

Die Felder sind durch nicht belegbare vertikale Pixelspalten und horizontale Pixelzeilen, die in der Grundfarbe des Displays aufleuchtbar sind, optisch voneinander getrennt. In der Vertikalen ist eine Pixelspalte und in der Horizontalen zwischen den Zeilen sind zwei Pixelzeilen die optische Trennung. Am oberen und unteren Rand des Displays ist nur jeweils eine Pixelzeile nicht belegbar. Zur Darstellung von Großbuchstaben ist, soweit wie möglich, das ganze Feld ausgenutzt, wobei die Großbuchstaben auf eine Grundlinie gestellt sind.

Diese Grundlinie ist drei Pixelzeilen über der nicht belegbaren horizontalen Feldtrennung Auf diese Grundlinie sind auch die Kleinbuchstaben gestellt, so dass Kleinbuchstaben, die teilweise unter die Grundlinie gehen sollen, auch so darstellbar sind. Dies ergibt eine geordnete und gute Lesbarkeit der textlichen Information für den Fahrzeugführer.

Wie man deutlich sehen kann sind die Strichstärken, wo dies möglich ist, 2 Pixel und gegenüber dem ISO-Original wesentlich verändert und die Buchstaben sind gut lesbar.

Außerdem ist die Ausnutzung eines Feldes mit einem Buchstaben gut, d. h., Buchstabengröße und Strichstärke sind im Verhältnis zur Feldgröße gut proportioniert.

In Fig. 2 ist das ISO-Original für die griechische Schrift, wie es aus dem Internet abrufbar ist, dargestellt.

In der Fig. 3 ist das Wort "Ausfall" auf griechisch "Bλαβη" mit den erfindungsgemäß nachgebildeten Buchstaben in griechisch dargestellt. Die Feldhöhe ist genau so groß, wie die Feldhöhe in Fig. 2.

Sehr deutlich ist die bessere Erkennbarkeit der in Fig. 3 dargestellten Buchstaben in dem genannten Wort gegenüber dem ISO-Original zu sehen. Auch die Wortlesbarkeit ist für ein Display in einem Kraftfahrzeug angemessen.

Man kann sich gut vorstellen, dass die Lesbarkeit noch sehr gut ist, wenn die Schrift im gleichen Verhältnis kleiner wäre.

Das vorhergehend für die griechische Schrift Beschriebene gilt im gleichen Maße für die hebräische Schrift.

In dem Original ISO-8859-8, hebräisch, sind die Buchstaben des Alphabetes zu "dünn" in der Schriftstärke, die Felder sind schlecht ausgenutzt und die Buchstaben sind nicht der Grundlinie zugeordnet.

Für eine Ausführung für ein Display in einem Fahrzeug ist auch hier das ISO-Original ungeeignet.

In Fig. 4 ist das ISO-Original für die hebräische Schrift, wie es aus dem Internet abrufbar ist, dargestellt.

In Fig. 5 ist das erfindungsgemäß nachgebildete hebräische Alphabet und weitere Zahlen dargestellt.

## Patentansprüche

1. Darstellung von Groß- u. Klein-Buchstaben in einem Fahrzeugdisplay, das in Felder, die durch nicht belegbare vertikale Pixelspalten und horizontale Pixelzeilen optisch voneinander getrennt sind, aufgeteilt ist und in jedem dieser Felder ein Buchstabe aufleuchtbar ist, **dadurch gekennzeichnet, dass** am oberen und unteren Rand des Fahrzeugdisplays eine Pixelzeile nicht belegbar ist und die Groß- und Kleinbuchstaben auf eine oberhalb der am unteren Rand des Fahrzeugdisplays vorgesehenen, nicht belegbaren Pixelzeile angeordnete Grundlinie gestellt sind, wobei Kleinbuchstaben, die teilweise unter die Grundlinie gehen sollen, auch so darstellbar sind, und wobei jeder Buchstabe des griechischen oder hebräischen Alphabetes, je nach Eingabe der Software in den Bordrechner oder gleichwertigen Rechner, durch eine möglichst feldfüllende Gestaltung und soweit möglich, mit einer Strichstärke von zwei Pixel nachgebildet darstellbar und im Zusammenhang mit Wortbildungen für die Darstellung in dem Fahrzeugdisplay gut lesbar ist.

## Claims

1. Indication of capital and small characters in a vehicle display divided into fields visually separated from each other by non-assignable vertical pixel columns and horizontal pixel lines, whereby one character can be indicated by illumination in each of these fields, **characterised in that** at the upper and lower margins of the vehicle display a pixel line cannot be assigned and the capital and small characters are placed on a base line above the non-assignable pixel line provided at the lower margin of the vehicle display, whereby the small characters, some of which are to reach below said base line, can be thus indicated and whereby, depending on the software installed in the on-board computer or in an equivalent computer, each character of the Greek or Hebrew alphabet with an as far as possible field-filling design and a line width of as far as possible two pixels can be indicated and, within the context of word formation, can be readily read on the vehicle display.

## Revendications

1. Représentation de lettres majuscules et minuscules sur un écran de véhicule divisé en champs séparés visuellement les uns des autres par des colonnes verticales de pixels non occupables et des lignes horizontales de pixels, et sur lequel une lettre peut être rétro-éclairée dans chacun de ces champs, **caractérisée en ce qu'**une ligne de pixels ne peut pas être occupée au niveau des bords supérieur et inférieur de l'écran de véhicule et que les lettres majuscules et minuscules sont placées sur une ligne de base disposée au-dessus de la ligne de pixels non occupable prévue au niveau du bord inférieur de l'écran de véhicule, auquel cas des lettres minuscules s'étendant en partie en dessous de la ligne de base peuvent également être représentées et auquel cas chaque lettre de l'alphabet grec et hébraïque peut être représentée, selon l'entrée du logiciel dans l'ordinateur de bord ou dans un ordinateur similaire, par une conception remplissant le champ le plus possible et si possible à l'aide d'une épaisseur de trait de deux pixels, et peut être lu au sein de mots lorsque les lettres sont représentées sur l'écran de véhicule.
